# EUROPÄISCHE PATENTSCHRIFT

(11) **EP 0 545 390 B1**
(45) Veröffentlichungstag und Bekanntmachung des Hinweises auf die Patenterteilung: **29.03.1995**
(21) Anmeldenummer: 92120582.9
(22) Anmeldetag: 02.12.1992
(51) Int. Cl.: B27N 7/00, B29C 63/04

(54) **Platte mit Postformingkante**
Board with postforming edge
Panneau avec un bord postformé

(30) Priorität: 02.12.1991 DE 9114920 U
(43) Veröffentlichungstag der Anmeldung: 09.06.1993
(73) Patentinhaber: Dreer, Franz, D-86825 Bad Wörishofen (DE)
(72) Erfinder: Dreer, Franz, D-86825 Bad Wörishofen (DE)
(74) Vertreter: Fiener, Josef

(56) Entgegenhaltungen:
- EP-A- 0 370 353
- EP-A- 0 389 400
- EP-A- 0 458 242
- DE-A- 2 357 051
- US-A- 3 578 535

## Beschreibung

Gegenstand der Erfindung ist eine Platte mit Postformingkante nach dem Oberbegriff des Patentanspruchs 1.

Eine solche Platte mit einer sogenannten Postformingkante ist bereits aus der EP-A-0 370 353 und der EP-A-0458 242 bekannt, wobei eine solche Platte mit einer Kunststoffbeschichtung versehen ist, die z.B. aus einem Melamin-Schichtstoff besteht, bei dessen Herstellung mehrere Schichten im Laminierverfahren durch Melaminharz gebunden sind und so eine relativ steife, eigenstabile Kunststoffbeschichtung der Platte ergibt.

Als Plattenmaterial hierfür wird eine Spanfaserplatte oder eine MDF-Platte oder eine Sperrholzplatte verwendet.

Es ist aus diesen Druckschriften ferner bekannt, die Postformingkante so herzustellen, daß zunächst von der Oberseite oder Stirnseite der Platte her ein Falz ausgefräst und im Bereich dieses Falzes das Material der Platte soweit weggenommen wird, daß man bis in die unmittelbare Nähe der an der Unterseite angeklebten Beschichtung gelangt. In der EP-A-0 370 353 wird hier zu angegeben, daß das Postforming-Laminat durch Abfräsen von Trägermaterial freigelegt wird.

Man fräst diesen Falz also so tief, daß lediglich an der Unterseite der Platte nur noch die dünne, aufgeklebte oder auf kaschierte Beschichtung stehenbleibt. Auch bei der EP-A-0 458 242 erfolgt durch Spanabnahme von der Platte ein Freilegen der Beschichtung.

An der Stirnkante des Falzes wird dann im Übergangsbereich zwischen der Stirnkante dieses Falzes und der stehengebliebenen Beschichtung eine Hohlkehle eingefräst. Danach wird die Stirnkante in dem später gewünschten Radius der Postformingkante bearbeitet.

Danach wird in die vorher eingefräste Hohlkehle ein heißschmelzender Kleber eingefüllt, und unter Druck und Hitze wird das Kunststoffmaterial der stehengebliebenen Beschichtung Verformt, so daß es über die einen Radius aufweisende Stirnkante des Falzes herübergezogen wird und hierdurch dann eine sogenannte Postformingkante erreicht wird.

Bisher hatte man Postformingkanten nur mit relativ starren, eigenstabilen Kunststoffbeschichtungen hergestellt, weil diese Kunststoffbeschichtungen die bei der Verformung notwendigen hohen Hitzebelastungen aushalten und weil sie eine gute Oberflächenbelastbarkeit aufweisen, was mit dem Vorteil verbunden ist, daß die Herstellung der Postformingkante ohne Einreissen des Kunststoffmaterials oder sonstiger Beschädigungen ermöglicht wurde.

Bisher was es jedoch nicht bekannt, eine derartige Postformingkante mit einer dünnen, folienartigen Dekorbeschichtung z.B. aus einem Papier oder einem Holzwerkstoff zu gestalten, weil dieser Holzwerkstoff, z.B. ein dünnes Holzfurnier, sehr empfindlich bei der Verformung einer derartigen Postformingkante ist und daher reißen und brechen würde.

Aus bestimmten ästhetischen Gründen ist es jedoch erwünscht, derartige Postformingkanten auch aus einem Holzwerkstoff zu gestalten, wobei zudem mit Holzdekor bedruckte Papiere gegenüber den relativ dicken Laminaten einen erheblichen Kostenvorteil aufweisen.

Der Erfindung liegt deshalb die Aufgabe zugrunde, eine Platte der eingangs genannten Art so weiterzubilden, daß eine Postformingkante mit einem Holzwerkstoff oder einem Dekorimitat auf Papier- oder Folienbasis auf kostengünstige Weise gebildet werden kann.

Die Erfindung wird durch die technische Lehre des Anspruchs 1 gekennzeichnet.

Wie eingangs ausgeführt, war das Verfahren zur Herstellung einer Postformingkante nur mit relativ steifen, eigenstabilen Kunststoff-Schichtstoffen bekannt wobei dieses Laminat durch Fräsen freigelegt wird. Bei der Erfindung hingegen wird der Beschichtungsträger mit angefräst, um diesen Beschichtungsträger zusammen mit der Beschichtung als Postformingkante auszubilden.

Erfindungsgemäss kann nun eine derartige Postformingkante auch aus einem dünnen Holzwerkstoff z.B. einem Holzfurnier (Schäl- oder Messerfurnier) gebildet sein. Ebenso kommt als Holzwerkstoff ein beschichtetes Furnier in Betracht, welches aus einer Dekorschicht aus einem Echtfurnier besteht, welches auf einem Trägermaterial aus Gewebe, Papier, PVC, Dünnpapier oder dergleichen aufgeklebt ist. Weiterhin umfasst die vorliegende Erfindung sogenannte MDF-Platten mit Dekorbeschichtung, die aus einem Papier- oder PVC-Material besteht. Nach der technischen Lehre der Neuerung wird auch hier eine Postformingkante gebildet, wobei die aus Holzfasern bestehende MDF-Platte in Zusammenhang mit der darüberliegenden Dekorbeschichtung erfindungsgemäss umgeformt wird.

Die Erfindung hat also erkannt, daß zur Herstellung von Postformingkanten mit einem an der Sichtseite angeordneten Echtholz oder dgl. es nicht genügt, dieses Echtholzfurnier allein zu verformen, weil es so dünn und brüchig ist, daß es unweigerlich splittern und brechen würde. Stattdessen schlägt die Erfindung vor, eine aus mehreren Schichten bestehende Beschichtung zu verformen, so daß das dünne und brüchige Echtholzfurnier gestützt und stabilisiert wird und nun in überraschender Weise verformt werden kann.

Insbesondere werden bevorzugt Platten aus Sperrholzmaterial, MDF oder Spanplatten oder Platten mit Hohlraumkonstruktionen, was zu einer wesentlichen Gewichtseinsparnis beiträgt.

Derartige Hohlkonstruktionen bestehen im wesentlichen aus Leisten, die einen umlaufenden Rahmen bilden, wobei dieser Rahmen einen mittleren, zentralen Hohlraum definiert, und dieser Rahmen an beiden Seiten (Oberseite und Unterseite) von dem Holzwerkstoff abgedeckt ist.

Im folgenden wird die Erfindung anhand von mehrere Ausführungswege darstellenden Zeichnungen näher erläutert. Hierbei gehen aus den Zeichnungen und ihrer Beschreibung weitere wesentliche Merkmale und Vorteile der Erfindung hervor.

Es zeigen:
- Figur 1a - 1h:: schrittweise Darstellung der Bearbeitung einer Platte zur Herstellung einer Postformingkante;
- Figur 2:: Schnitt durch eine Platte nach der Erfindung vor Herstellung der Postformingkante;
- Figur 3:: gleiche Darstellung wie in Figur 2 nach Herstellung der Postformingkante;
- Figur 4:: schematisiert ein Schnitt durch eine weitere Ausgestaltung der Erfindung.

In Figur 1a ist eine Platte 1 dargestellt, die aus einem MDF-Material, einem Spanfaser-Material oder einem Sperrholz-Material bestehen kann. Die Platte 1 trägt an ihrer Oberseite 3 eine Beschichtung 2, die ebenso an der Unterseite 4 angebracht ist. Die Beschichtungen 2 sind z.B. dünne folienartige Flächen, die im Kaschierverfahren mit der Oberfläche der Platte 1 verbunden sein können.

Gemäss Figur 1b wird zunächst von der Oberseite 3 der Platte 1 her ein Falz 5 in das Material der Platte 1 eingefräst, wobei in diesem Bereich die obenliegende Beschichtung 2 ebenfalls entfernt wird.

Gemäss Figur 1c wird nun die Falztiefe des Falzes 5 vergrößert, so daß der stehengebliebene Abschnitt nur noch aus einer dünnen Materialschicht als Beschichtungsträger 6 und aus einer die Unterseite 4 bildenden Beschichtung 2 besteht.

Wichtig ist, daß die als Beschichtungsträger dienende Materialschicht 6 aus dem stehengebliebenen Material der Platte 1 gebildet ist, um der Beschichtung 2 an der Unterseite 4 die für die spätere Umformung notwendige mechanische Stabilität zu verleihen.

Im Arbeitsvorgang nach Figur 1d wird im Bereich des Übergangs an der Stirnseite 21 des Falzes 5 in Richtung zu der stehengebliebenen Materialschicht des Beschichtungsträgers 6 eine Rundung 7 eingefräst, die als Hohlkehle 13 ausgebildet ist.

Gemäss Figur 1e wird diese Rundung 7 noch durch einen nachfolgend herangefahrenen Nutfräser 8 vertieft und vergrößert.

Gemäss Figur 1f wird dann in die Oberseite 3 ein Falz 9 eingefräst, der eine Tiefe hat, die der Dicke des Materials des Beschichtung zusammen mit dem Beschichtungsträger 2,6 entspricht.

In Figur 1g wird die Stirnseite 21 des Falzes 5 bearbeitet und es wird ein Radius 10 geformt, um die spätere Formgebung der Postformingkante zu erreichen.

Gemäss Figur 1h wird dann der vordere Bereich des Materials der Beschichtung und des Beschichtungsträgers 2,6 auf Breite abgeschnitten, um zu erreichen, daß sich diese Schnittkante genau in den Kanten-Bereich 12 des Falzes 9 einformt und es hiermit zu einem glatten Übergang von der Oberseite 3 auf das Material 2,6 (= Beschichtung mit Beschichtungsträger) bei fertiggestellter Postformingkante kommt (vergl. auch Figur 3).

Die Figur 2 zeigt die neuerungsgemässen Verhältnisse vergrössert im Schnitt.

Es ist erkennbar, daß die Materialschicht des Beschichtungsträgers 6 aus dem Material der Platte 1 gebildet ist und die Beschichtung 2 beim Fräsen stützt, und daß jetzt in den Bereich der Hohlkehle 13 ein Schmelzkleber 14 eingefüllt wurde, um einen möglichst satten und glatten Übergang in diesem Bereich zu gewährleisten.

Wichtig ist nun, daß der Beschichtungsträger 6 aus dem Holzwerkstoff der Platte 1 besteht, wie er in der Art vorstehend definiert wurde. Das heisst, es handelt sich also um ein Holzfurnier (Schäl- oder Messerfurnier), Spanplatte Hartfaser, Sperrholz oder MDF. Besteht die Außenschicht der Platte 1 aus einem Holzfurnier, dann ist der Beschichtungsträger 6 Teil der Platte 1 und kann zur Stabilisierung zusätzlich mit Papier, Gewebe usw. verbunden sein.

Die so hergestellte Materialschicht der Beschichtung 2 und des Beschichtungsträgers 6 wird gemäss Figur 2 in Pfeilrichtung 15 umgebogen, wobei Druck und Hitze angewendet werden, um eine satte und faltenfreie Anlage dieses Materials an die gerundete Stirnseite 21 der Platte 1 zu gewährleisten.

Gleichzeitig wird auf die Innenseite der Materialschicht des Beschichtungsträgers 6 Leim aufgetragen, um eine Verleimung an der gerundeten Stirnseite 21 zu gewährleisten.

Gemäss Figur 3 wird das Material nun umgebogen und bildet so die erfindungsgemässe Postforming-Kante, die nun erstmals aus einem Verbund eines Holzwerkstoffes als Beschichtungsträger 6 mit einer beliebigen Deckschicht als Beschichtung 2 gebildet ist.

Dies war vorher nicht möglich, weil entweder der Holzwerkstoff oder die Beschichtung als solche derart empfindlich in der Verarbeitung ist, daß bisher nur Laminate (Schichtstoffe) verarbeitet werden konnten.

Um ein Einreissen des Holzwerkstoffes beim Beareiten z.B. im Übergang von Figur 1b nach Figur 1d zu verhindern, ist erfindungsgemäss vorgesehen, daß die Beschichtung 2 durch Anlegen von Vakuum an dem Bearbeitungstisch festgesaugt wird, um diese Beschichtungsfläche zu stabilisieren.

Auf diese Weise ist es möglich, die Dicke der Materialschicht 6 sehr klein zu halten, z.B. im Bereich von 0,1 bis etwa 1 mm.

Die Figur 4 zeigt eine erfindungsgemässen Aufbau einer Platte, wobei wesentlich ist, daß aus Gewichtsersparnisgründen diese Platte als Hohlplatte ausgebildet ist.

Es ist erkennbar, daß die Beschichtung 2 aus einem sehr dünnen Dekorpapier besteht, welches z.B. mit einer Holzmaserung, einer Unifarbe oder einer beliebig anderen Farbe bedruckt ist. Diese Beschichtung 2 ist auf einer Furnierschicht 17 aufgeklebt, wobei diese Furnierschicht 17 in ansich bekannter Weise z.B. aus einem dreischichtigen Sperrholzmaterial bestehen kann. In einer anderen Ausführungsform kann anstatt der Furnierschicht 17 diese aus einem MDF-Material bestehen oder aus einer Dünn-Spanplatte oder Hartfaserplatte.

Im Ausführungsbeispiel nach Figur 4 besteht die Furnierschicht 17 aus drei abgesperrt zueinander verleimten Schichten 22,23,24.

Wichtig ist nun, daß die Furnierschicht 17 so in der Dicke verdünnt ist, daß nur noch die als Beschichtungsträger dienende Deckschicht 22, die direkt benachbart zu der dünnen Beschichtung 2 ist, mit um die Postformingkante 16 herumläuft, während alle anderen Schichten 23,24 im Bereich der Oberseite 3 der Platte 1 verbleiben.

Damit wird die sehr dünne Beschichtung 2 nur noch durch die Deckschicht 22 abgestützt und wird hierdurch im Bereich der Postformingkante 16 stabilisiert.

Es handelt sich hierbei um eine Hohlkonstruktion, die aus einem rahmenförmigen Aufbau besteht, wobei der Rahmen aus Leisten 19,20 besteht. Im gezeigten Ausführungsbeispiel ist dargestellt, daß zwei Leisten 19,20 aneinanderliegend verleimt wurden und daß die äußere Leiste 20 die bearbeitete Stirnseite 21 jeweils aufweist.

In einer anderen Ausführungsform kann es sein, daß die Leiste 19,20 aus einem einzigen Stück besteht.

Wichtig ist, daß die Leisten 19,20 einen rahmenförmigen Aufbau unter Bildung eines mittleren Hohlraumes 18 bilden, um so das Gewicht der gesamten Platte stark zu vermindern.

Damit ist es möglich, nun erstmals mit Holzwerkstoff oder dünnem Dekorpapier beschichtete Platten, die Postforming-Kanten aus dem gleichen Holzwerkstoff aufweisen, im Freizeitmöbelbau einzusetzen, wo es auf eine große Gewichtsersparnis ankommt.

Der zeichnerischen Einfachheit halber ist in Figur 4 nun der obere Teil der Platte dargestellt, wobei jenseits der Symmetrielinie die Platte fortgesetzt sein kann. Es wird dann - gemäss Figur 4 - entweder eine L-förmige Postforming-Kante geformt oder es wird eine U-förmige Postforming-Kante geformt, wie dies in Figur 3 dargestellt ist.

### ZEICHNUNGS-LEGENDE

- 1: Platte
- 2: Beschichtung
- 3: Oberseite
- 4: Unterseite
- 5: Falz
- 6: Beschichtungsträger
- 7: Rundung
- 8: Nutfräser
- 9: Falz
- 10: Radius
- 11: Schnitt
- 12: Kante
- 13: Hohlkehle
- 14: Schmelzkleber
- 15: Pfeilrichtung
- 16: Postforming-Kante
- 17: Furnierschicht
- 18: Hohlraum
- 19: Leiste
- 20: Leiste
- 21: Stirnseite
- 22: Deckschicht
- 23: Schicht
- 24: Schicht

## Patentansprüche

1. Platte (1) mit Postformingkante (16), bestehend aus einem Holzwerkstoff, wie z.B. Spanfaser, Vollholz, Sperrholz, MDF oder dgl., die an mindestens einer Flache (3,4) eine Beschichtung (2) aus einem relativ dünnen Material trägt, wobei mindestens eine Stirnseite (21) der Platte (1) als Postformingkante (16) ausgebildet ist, **dadurch gekennzeichnet**, daß die Postformingkante (16) aus mindestens zwei sich gegenseitig stützenden Materialschichten (2,6) besteht, nämlich der folienartigen, biegsamen Beschichtung (2) und einem diese Beschichtung (2) stützenden Beschichtungsträger (6), der als relativ dünne Materialschicht ein Teil der Platte (1) ist und zusammen mit der Beschichtung (2) um die Stirnseite (21) gebogen und mit dieser verbunden ist.

2. Platte nach Anspruch 1, **dadurch gekennzeichnet**, daß der Beschichtungsträger (6) ein Holzfurnier (Schäl- oder Messerfurnier) (17) oder eine Sperrholz-Schicht (22) ist.

3. Platte nach Anspruch 1 oder 2, **dadurch gekennzeichnet**, daß die Beschichtung (2) des Beschichtungsträgers (6) aus Papier, Dünnpapier oder PVC-Folie besteht.

4. Platte nach Anspruch 1, **dadurch gekennzeichnet**, daß die Platte (1) als MDF-Platte ausgebildet ist, welche eine dünne, folienartige Dekor-Beschichtung (2) aus Holz oder Papier trägt.

5. Platte nach einem der Anspruch 1 bis 4, **dadurch gekennzeichnet**, daß die Platte (1) aus einer Hohlkonstruktion besteht, die von einem aus Leisten (19,20) bestehenden Rahmen gebildet wird, wobei die Leisten (19,20) zwischen sich einen Hohlraum (18) definieren, der mit einem Trägermaterial (Schichten 22 bis 24) überspannt ist, welches die Beschichtung (2) trägt.

6. Platte nach einem der Ansprüche 1 bis 5, **dadurch gekennzeichnet**, daß mindestens im Bereich der Postformingkante (16) das mit der Platte (1) verbundene Trägermaterial (Schichten 22 bis 24) verdünnt ausgebildet ist, und daß hier lediglich der verdünnte Bereich des Trägermaterials (Schicht 22) zusammen mit der damit verbundenen, außen liegenden Beschichtung (2) die Postformingkante (16) bildet.

7. Platte nach einem der Ansprüche 1 bis 6, **dadurch gekennzeichnet**, daß die Dicke des Beschichtungsträgers (6) im Bereich der Postformingkante (16) zwischen 0.1 bis 1 mm beträgt.

8. Platte nach Anspruch 1, **dadurch gekennzeichnet**, daß die Beschichtung (2) des Beschichtungsträgers (6) aus einem dünnen Holzfurnier besteht.

## Claims

1. A board (1) with a postforming edge (16), made of a wooden material, such as chip wood, solid wood, plywood, fibers of medium density (MDF), or the like, at least one surface (3, 4) thereof being provided with a coating (2) of a relatively thin material, wherein at least one front side (21) of said board (1) is formed as a postforming edge (16),
characterized in that
said postforming edge (16) consists of at least two component layers (2, 6) supporting each other, namely a sheet-like flexible coating (2) and a coating carrier (6) supporting said coating (2), said carrier (6) forming part of said board (1) in the shape of a relatively thin component layer and being bent around and connected with said front side (21) together with said coating (2).

2. The board of claim 1, characterized in that said coating carrier (6) is a wooden veneer (pared or knife-cut veneer) (17) or a plywood layer (22).

3. The board of claim 1 or claim 2, characterized in that said coating (2) of said coating carrier (6) is made of paper, thin paper, or polyvinyl chloride laminate.

4. The board of claim 1, characterized in that said board (1) is formed as a fiberboard of medium density (MDF board) having applied thereon a thin, sheeting-like design coating (2) composed of wood or paper.

5. The board of any of claims 1 to 4, characterized in that said board (1) is designed as a hollow structure formed by a frame composed of ledges (19, 20), said ledges (19, 20) defining a hollow space (18) therebetween, which space (18) is covered by a supporting material (layers 22 to 24) carrying said coating (2).

6. The board of any of claims 1 to 5, characterized in that the shape of said supporting material (layers 22 to 24) connected with said board (1) is thinned at least in the area of said postforming edge (16) and that, here, said postforming edge (16) is only made up by the thinned area of said supporting material (layer 22) together with said external coating (2) associated thereto.

7. The board of any of claims 1 to 6, characterized in that, in the area of said postforming edge (16), said coating carrier (6) has a thickness in the range of 0.1 to 1 mm .

8. The board of claim 1, characterized in that said coating (2) of said coating carrier (6) is made of a thin wooden veneer.

## Revendications

1. Panneau (1) possédant un bord postformé (16), formé d'un matériau à base de bois, comme par exemple de fibres de particules, bois massif, contreplaqué, matériau de type MDF ou analogue, qui porte un revêtement (2) d'un matériau relativement mince sur au moins une face (3, 4), au moins une extrémité (21) du panneau (1) étant réalisée comme un bord postformé (16), caractérisé en ce que le bord postformé (16) est constitué d'au moins deux couches (2, 6) qui se soutiennent mutuellement, à savoir du revêtement (2), qui est semblable à une feuille et flexible, et d'un porte-revêtement (6) qui soutient ce revêtement (2), le porte-revêtement (6) étant une couche relativement mince faisant partie du panneau (1) et qui est recourbé ensemble avec le revêtement (2) autour de l'extrémité (21) et relié à celle-ci.

2. Panneau selon la revendication 1, caractérisé en ce que le porte-revêtement (6) est un placage de bois (placage déroulé ou tranché) (17) ou une couche ou pli de contreplaqué (22).

3. Panneau selon la revendication 1 ou 2, caractérisé en ce que le revêtement (2), soutenu par le porte-revêtement (6), est en papier, papier mince ou feuille de chlorure de polyvinyle.

4. Panneau selon la revendication 1, caractérisé en ce qu'il est un panneau (1) de type MDF, portant un mince revêtement (2) semblable à une feuille, en bois ou papier.

5. Panneau selon une des revendications 1 à 4, caractérisé en ce que le panneau (1) est une construction creuse formée par un cadre constitué de barrettes (19, 20) qui définissent entre elles un espace vide (18) sur lequel est tendu un matériau de support (plis 22 à 24) portant le revêtement (2).

6. Panneau selon une des revendications 1 à 5, caractérisé en ce que, tout au moins dans la zone du bord postformé (16), le matériau de support (plis 22 à 24) relié au panneau (1) est aminci et que, dans la zone concernée, seule la partie amincie du matériau de support (pli 22) constitue, ensemble avec le revêtement (2) lié à lui et se trouvant à l'extérieur, le bord postformé (16).

7. Panneau selon une des revendications 1 à 6, caractérisé en ce que l'épaisseur du porte-revêtement (6) dans la zone du bord postformé (16) est comprise entre 0,1 et 1 mm.

8. Panneau selon la revendication 1, caractérisé en ce que le revêtement (2), soutenu par le porte-revêtement (6), est un mince placage de bois.
